# EUROPÄISCHE PATENTSCHRIFT

(11) **EP 2 476 839 B1**
(45) Veröffentlichungstag und Bekanntmachung des Hinweises auf die Patenterteilung: **25.03.2015**
(21) Anmeldenummer: 11000194.8
(22) Anmeldetag: 12.01.2011
(51) Int. Cl.: E05D 15/06, E05D 15/08

(54) **Bodenschiene für ein Schiebeflügelsystem**
Ground rail track for a sliding wing system
Rail de sol pour un système de battant mobile

(43) Veröffentlichungstag der Anmeldung: 18.07.2012
(73) Patentinhaber: Sunflex Aluminiumsysteme GmbH, 57482 Wenden-Gerlingen (DE)
(72) Erfinder: Schneider, Ernst Josef, D-57482 Wenden (DE)
(74) Vertreter: Patentanwälte Dörner & Kötter PartG mbB

(56) Entgegenhaltungen:
- EP-A2- 1 273 749
- DE-A1- 19 753 219
- DE-U1- 29 909 401
- US-A- 2 493 162
- US-A- 3 855 732
- US-A- 4 067 155

## Beschreibung

Die Erfindung betrifft eine Bodenschiene für ein Schiebeflügelsystem nach dem Oberbegriff des Patentanspruches 1.

Bodenschienen für Schiebeflügelsysteme sind in unterschiedlichen Ausführungen bekannt. Sie weisen parallel zueinander angeordnete Laufstege zur Aufnahme der mit Rollen versehenen Schiebeflügel auf, welche zusätzlich in einer deckenseitigen Schiene geführt sind. Die Anzahl der parallel angeordneten Laufstege der Bodenschiene ist dabei abhängig von der Anzahl der eingesetzten Schiebeflügel, da regelmäßig jeweils ein Schiebeflügel auf einer Laufschiene geführt ist, sodass die Schiebeflügel nebeneinander bewegbar sind. So können beispielsweise die Schiebeflügel eines Schiebeflügelsystems einer Trennwand in geöffneter Position dieser Trennwand parallel zueinander positioniert werden, wodurch eine große geöffnete Fläche realisierbar ist. Derartige Bodenschienen sind beispielsweise aus der US 3 855 732 A (D1) bekannt, die alle Merkmale des Oberbegriffs von Anspruch 1 offenbart.

Nachteilig an den vorbekannten Bodenschienen ist, dass je nach Anzahl der vorgesehenen Schiebeflügel unterschiedliche Bodenschienen unterschiedlicher Laufsteganzahl vorzuhalten sind.

Hier will die Erfindung Abhilfe schaffen. Der Erfindung liegt die Aufgabe zur Grunde, eine Bodenschiene für ein Schiebeflügelsystem bereit zu stellen, welche für eine unterschiedliche Anzahl von Schiebeflügeln einsetzbar ist. Gemäß der Erfindung wird diese Aufgabe durch die Merkmale des kennzeichnenden Teils des Patentanspruchs 1 gelöst.

Mit der Erfindung ist eine Bodenschiene für ein Schiebeflügelsystem geschaffen, welches für unterschiedliche Anzahlen von Schiebeflügeln einsetzbar ist. Dabei weist das Schienenprofil wenigstens eine Rastnut auf, in die ein einen Rastfuß aufweisendes Laufstegmodul einbringbar ist. Dadurch kann nach Bedarf das Schienenprofil mit einem oder mehreren zusätzlichen Laufstegmodulen versehen werden, sodass die Anzahl der Spuren der Bodenschiene veränderbar ist.

In Weiterbildung der Erfindung ist der Rastfuß an dem Laufstegmodul angeformt. Hierdurch ist die Bauteiltiefe verringert. Zu dem ist die Stabilität des angeordneten Laufstegmoduls erhöht.

In Ausgestaltung der Erfindung ist die wenigsten eine Rastnut des Schienenprofils keilförmig ausgebildet und der Rastfuß ist durch wenigstens einen in Flucht zum Laufstegmodul ausgerichteten Rastkeil gebildet, wobei die Seitenwände der Rastnut und die Keilwände des Rastkeils eine korrespondierende Rastverzahnung ausweisen. Durch die Keilform kann der mit einem Übermaß versehene Rastkeil in die Rastnut eingepresst werden, wobei die Verzahnungen in Eingriff gebracht werden, welche ein Ausbringen des Laufstegmoduls aus der Rastnut wirksam verhindern.

Bevorzugt ist in den Seitenwänden der Rastnut ein Dehnungsfreischnitt eingebracht. Hierdurch ist ein federndes Verhalten der Rastnut bewirkt, wodurch das Einbringen des Rastfußes in die Rastnut erleichtert ist.

In weiterer Ausgestaltung der Erfindung ist der Rastfuß durch beidseitig des Laufstegmoduls auskragende Stege begrenzt, die in beidseitig der Rastnut des Schienenprofils verlaufende Stütznuten eingreifen. Hierdurch ist eine gute Abstützung des Laufstegmoduls bewirkt, wodurch einem Verkippen wirksam entgegen gewirkt ist.

Gemäß der Erfindung weisen die auf dem Schienenprofil angeordneten Laufstege unterschiedliche Längen auf. Hierdurch ist der Ablauf von Reinigungs- oder Regenwasser gefördert. Vorteilhaft sind die Längen der Laufstege dabei gleichmäßig abgestuft ausgeführt, wobei die Abstufungen bevorzugt entsprechend der erforderlichen Laufwege der zugeordneten Schiebeflügel gewählt sind. Auf diese Weise weist ein Laufsteg jeweils lediglich die für den jeweiligen Verschiebeweg des zugeordneten Schiebeflügels erforderliche Länge auf. Der Wasserablauf sowie die Reinigungsmöglichkeit der Bodenschiene ist hierdurch signifikant erhöht.

In weiterer Ausgestaltung der Erfindung ist die Deckfläche des Schienenprofils als schiefe Ebene ausgebildet. Hierdurch ist der Wasserablauf weiter verbessert.

Gemäß der Erfindung ist an wenigstens einem kürzer als das Schienenprofil ausgebildeten Laufstegmodul endseitig ein einen Rastfuß aufweisender Kantenschutz angeordnet, mit der mit dem Rastfuß in die den Laufstegmodul zugeordnete Rastnut eingebracht ist. Durch diesen variabel je nach Anforderung in die Rastnut des Schienenprofils einbringbaren Kantenschutz ist die Verletzungsgefahr an dem Laufstegende verringert. Dabei ist der Kantenschutz bevorzugt derart ausgebildet, dass er das entsprechende Laufstegmodul endseitig bereichsweise umschließt.

In Weiterbildung der Erfindung ist in wenigstens einer Rastnut in dem von keinem Laufstegmodul verdeckten Bereich ein keilförmiges Dichtungselement eingebracht, dessen Außenkontur der Außenkontur des Rastkeils eines Laufstegmoduls entspricht. Dieses Dichtungselement ist analog des Laufstegmoduls in die Rastnut des Schienenprofils einpressbar, wodurch einem Eintrag von Schmutz oder auch Regenwasser in die Rastnut entgegen gewirkt ist.

Der Erfindung liegt weiterhin die Aufgabe zur Grunde, dass das Laufstegmodul der Bodenschiene bedarfsgerecht und einfach vor Ort in das Schienenprofil der Bodenschiene einbringbar ist. Durch das vorsehen eines keilförmigen verzahnten Rastfußes, das in die keilförmige verzahnte Rastnut des Schienenprofils einbringbar ist, ist eine schnelle und einfache Montage des Laufstegmoduls in das Schienenprofil ermöglicht. Zur Erzielung der erforderlichen Festigkeit der Verbindung weist das keilförmige verzahnte Rastelement gegenüber der Rastnut des Schienenprofils ein Übermaß auf, durch das die gewünschte Pressverbindung erzielbar ist.

Durch das Vorsehen wenigstens einer keilförmig verzahnten Rastnut parallel zu einem am Schienenprofil der Bodenschiene angeformten Laufsteg ist eine einfache Hinzufügung einer weiteren Spur durch Einbringen eines Laufstegmoduls ermöglicht. Über die keilförmige, verzahnte Rastnut ist zudem die erforderliche Festigkeit der Verbindung erzielbar.

Andere Weiterbildungen und Ausgestaltungen der Erfindung sind in den übrigen Ansprüchen angegeben. Ein Ausführungsbeispiel der Erfindung ist in der Zeichnung dargestellt und wird nachfolgend im Einzelnen beschrieben. Es zeigen:
- Figur 1: die schematische Darstellung einer Ausführungsform einer Bodenschiene für ein Schiebeflügelsystem;
- Figur 2: die schematische Darstellung der Bodenschiene aus Figur 1 im Querschnitt;
- Figur 3: die schematische Darstellung der Bodenschiene aus Figur 1 in einem weiteren Schnitt und
- Figur 4: die schematische Detaildarstellung eines mit einem Kantenschutz versehenen Laufstegmoduls der Bodenschiene aus Figur 1 und
- Figur 5: die schematische Darstellung der Bodenschiene aus Figur 1 mit angeordneten Schiebeflügeln.

Die als Ausführungsbeispiel gewählte Bodenschiene 1 besteht im Wesentlichen aus einem Schienenprofil 2, in das Laufstegmodule 3 unterschiedlicher Länge eingebracht sind, welche mit einem Kantenschutz 4 versehen sind.

Das Schienenprofil 2 weist einen im Wesentlichen rechteckförmigen Querschnitt auf, wobei die Deckfläche 21 der Bodenschiene in Art einer schiefen Ebene geneigt ausgebildet ist. Endseitig ihres Querschnitts ist an der Bodenschiene 1 eine Anschlusswand 22 angeformt. Parallel zur Anschlusswand 22 ist beabstandet zu dieser ein Laufsteg 23 angeformt, an dessen der Deckfläche 21 entgegen gesetztem Ende ein abgerundeter Gleitkopf 231 angeformt ist. Hierdurch ergibt sich ein pilzförmiger Querschnitt des Laufsteges 23.

Parallel zu dem angeformten Laufsteg 23 sind in dem Schienenprofil 2 regelmäßig beabstandet zu dem Laufsteg 23 sowie zueinander drei Rastnuten 24 eingebracht, welche einen im Wesentlichen keilförmigen Querschnitt aufweisen. In den Innenwandungen 241 der keilförmigen Rastnuten 24 ist jeweils eine Verzahnung 242 eingebracht, welche von einem Dehnungsfreischnitt 243 begrenzt ist. An dem offnen Ende der keilförmigen Rastnut 24 münden die Innenwandungen 241 in einer Stütznut 244.

Unterhalb der Deckfläche 21 sind in dem Schienenprofil 2 weiterhin zwei dreiviertelkreisförmige Aufnahmen 25 für Befestigungsmittel zur Fixierung einer Abdeckkappe 7 angeformt. Im Ausführungsbeispiel ist das Schienenprofil 2 aus Aluminium hergestellt.

Das Laufstegmodul 3 ist in Art einer Schiene ausgeführt und weist einen im Wesentlichen T-förmigen Querschnitt auf. An seinem dem Schienenprofil 2 entgegen gerichteten Ende ist an dem Laufstegmodul 3 ein abgerundeter Gleitkopf 31 angeformt. An seinem dem Gleitkopf 31 gegenüberliegenden Ende ist entlang des Laufstegmoduls 3 an diesem ein Rastkeil angeformt, dessen Keilwände 33 mit einer Verzahnung 34 versehen sind, die mit der Verzahnung 242 der Rastnuten 24 des Schienenprofils 2 korrespondieren. Der Rastkeil ist dabei derart dimensioniert, dass er gegenüber der Rastnut 24 des Schienenprofils 2 ein Übermaß aufweist, sodass der Rastkeil in die Rastnut 24 einpressbar ist. Die Länge des Querschnitts des Rastkeils ist kürzer ausgeführt, als die Länge des Querschnitts der Rastnut 24 des Schienenprofils 2. Begrenzt wird der Rastkeil durch beiseitig des Laufstegmoduls 3 auskragende Stege 35, welche derart ausgebildet sind, dass sie in den Stütznuten 244 der Rastnut 24 des Schienenprofils 2 anliegen und mit der Deckfläche 21 des Schienenprofils 2 fluchten. Das Laufstegmodul 3 ist im Ausführungsbeispiel ebenfalls aus Aluminium hergestellt.

Der Kantenschutz 4 ist S-förmig geschwungen ausgebildet und weist an seiner dem Laufstegmodul 3 zugewandten Seite eine im Wesentlichen T-förmige Aufnahme 41 auf, deren Innenkontur im Wesentlichen der Außenkontur des Laufstegmoduls 3 bis zu dessen Stegen 35 entspricht, sodass der Kantenschutz 4 auf das Laufstegmodul 3 aufschiebbar ist (vgl. Figur 4). An seiner dem Schienenprofil zugewandten Seite ist an dem Kantenschutz 4 ein Rastfuß 42 angeformt, der entsprechend dem Rastkeil des Laufstegmoduls 3 ausgebildet ist.

Die als Ausführungsbeispiel ausgewählte Bodenschiene 1 ist vierspurig ausgebildet, wobei drei Spuren durch in Rastnuten 24 des Schienenprofils 2 eingebrachte Laufstegmodule 3 gebildet sind. Die Laufstegmodule 3 sind in ihrer Länge entsprechend der Laufwege der Schiebeflügel 6 eines in Figur 5 angedeuteten Schiebeflügelsystems angestuft ausgeführt. Endseitig ist an den Laufstegmodulen 3 ein Kantenschutz 4 angebracht. Die auf Grund der unterschiedlichen Längen der Laufstegmodule 3 verbleibenden Bereiche der Rastnuten 24 sind mit einem Dichtungselement 5 verschlossen. Das Dichtungselement 5 ist durch ein im Wesentlichen keilförmiges Dichtungsprofil gebildet, dass zur besseren Komprimierbarkeit hohl ausgebildet ist und dessen Keilwände 51 mit einer Verzahnung 52 versehen sind. Die Deckfläche des keilförmigen Dichtungselements 5 ist dabei derart ausgebildet, dass sie in den Stütznuten 244 der Rastnut 24 anliegt.

## Patentansprüche

1. Bodenschiene (1) für ein Schiebeflügelsystem, umfassend ein Schienenprofil (2) mit wenigstens zwei parallel beabstandet zueinander angeordneten Laufstegen (3, 23) zur Aufnahme der Rollen jeweils eines Schiebeflügels, von denen wenigstens ein Laufsteg als Laufstegmodul (3) ausgebildet ist, wobei in dem Schienenprofil (2) wenigstens eine Rastnut (24) angeordnet ist, in die das einen Rastfuß (32) aufweisende Laufstegmodul (3) eingebracht ist, **dadurch gekennzeichnet, dass** die auf dem Schienenprofil (2) angeordneten Laufstege beziehungsweise Laufstegmodule (3) unterschiedliche Längen aufweisen, wobei an wenigstens einem kürzer als das Schienenprofil (2) ausgebildeten Laufstegmodul (3) endseitig ein einen Rastfuß (42) aufweisender Kantenschutz (4) angeordnet ist, der mit seinem Rastfuß (42) in die dem Laufstegmodul (3) zugeordnete Rastnut (24) eingebracht ist,
wobei an dem Kantenschutz (4) eine Aufnahme (41) für den endseitigen Bereich des Laufstegmoduls (3) angeordnet ist.

2. Bodenschiene nach Anspruch 1, **dadurch gekennzeichnet, dass** der Rastfuß (32) an dem Laufstegmodul (3) angeformt ist.

3. Bodenschiene nach Anspruch 2, **dadurch gekennzeichnet, dass** die wenigstens eine Rastnut (24) des Schienenprofils (2) keilförmig ausgebildet ist und dass der Rastfuß (32) des Laufstegmoduls (3) durch wenigstens einen in Flucht zum Laufstegmodul (3) ausgerichteten Rastkeil gebildet ist,
wobei die Seitenwände der Rastnut (24) und die Keilwände (33) des Rastkeils eine korrespondierende Rastverzahnung (34) aufweisen.

4. Bodenschiene nach Anspruch 3, **dadurch gekennzeichnet, dass** in den Seitenwänden (241) der Rastnut (24) ein Dehnungsfreischnitt (243) eingebracht ist.

5. Bodenschiene nach Anspruch 3 oder 4, **dadurch gekennzeichnet, dass** der Rastfuß (32) durch beidseitig des Laufstegmoduls (3) auskragende Stege (35) begrenzt ist, die in beidseitig der Rastnut (24) des Schienenprofils (2) verlaufende Stütznuten (244) eingreifen.

6. Bodenschiene nach einem der vorgenannten Ansprüche, **dadurch gekennzeichnet, dass** wenigstens zwei Laufstegmodule auf dem Schienenprofil (2) angeordnet sind, wobei die angeordneten Laufstegmodule (3) unterschiedliche Längen aufweisen.

7. Bodenschiene nach Anspruch 6, **dadurch gekennzeichnet, dass** die Längen der Laufstegmodule (3) gleichmäßig abgestuft ausgeführt sind.

8. Bodenschiene nach einem der vorgenannten Ansprüche, **dadurch gekennzeichnet, dass** die Deckfläche (21) des Schienenprofils (2) als schiefe Ebene ausgebildet ist.

9. Bodenschiene nach einem der vorgenannten Ansprüche, **dadurch gekennzeichnet, dass** der Kantenschutz (4) das Laufstegmodul (3) endseitig bereichsweise umschließt.

10. Bodenschiene nach Anspruch 3, **dadurch gekennzeichnet, dass** in wenigstens eine Rastnut (24) in dem von keinem Laufstegmodul (3) verdeckten Bereich ein keilförmiges Dichtungselement (5) eingebracht ist, dessen Außenkontur der Außenkontur des Rastkeils eines Laufstegmoduls (3) entspricht.

11. Bodenschiene nach einem der vorgenannten Ansprüche, **dadurch gekennzeichnet, dass** das Laufstegmodul (3) einen keilförmigen, verzahnten Rastfuß (32) aufweist, der in die keilförmige verzahnte Rastnut (24) des Schienenprofils (2) der Bodenschiene (1) einbringbar ist.

12. Bodenschiene nach einem der vorgenannten Ansprüche, **dadurch gekennzeichnet, dass** das Schienenprofil wenigstens einen angeformten Laufsteg (23) aufweist, bei dem parallel zu dem angeformten Laufsteg (23) die wenigstens eine Rastnut (24) keilförmig und verzahnt ist zur Aufnahme des einen keilförmig, verzahnt ausgebildeten Rastfuß (32) aufweisenden Laufstegmoduls (3) angeordnet ist.

13. Bodenschiene nach einem der vorgenannten Ansprüche, **dadurch gekennzeichnet, dass** ein Dichtungselement angeordnet ist mit einem keilförmigen, eine Verzahnung aufweisenden Querschnitt, der in die Rastnut (24) des Schienenprofils (2) der Bodenschiene (1) einbringbar ist.

## Claims

1. Ground rail (1) for a sliding-wing system comprising a rail profile (2) with at least two sliding tracks (3, 23) arranged parallel to and at a distance from each other, each of which receives the rollers of one sliding wing, of which at least one sliding track is formed as a sliding-track module (3), where at least one engaging groove (24) is arranged in the rail profile (2) into which the sliding-track module (3) which has an engaging base (32) is fitted, **characterised in that** the sliding tracks or sliding-track modules (3) arranged on the rail profile (2) have different lengths, where at the end of at least one sliding-track module (3), which is made shorter than the rail profile (2), an edge protector (4) with an engaging base (42) is arranged, which is fitted into the engaging groove (24) assigned to the sliding-track module (3), where a seat (41) for the end area of the sliding-track module (3) is arranged on the edge protector (4).

2. Ground rail (1) in accordance with claim 1, **characterised in that** the engaging base (32) is moulded on the sliding-track module (3).

3. Ground rail in accordance with claim 2, **characterised in that** the engaging groove (24) or engaging grooves of the rail profile (2) are wedge-shaped and that the engaging base (32) of the sliding-track module (3) is formed by at least one engaging wedge aligned with the sliding-track module (3), where the side walls of the engaging groove (24) and the walls of the engaging wedge have corresponding locking serrations (34).

4. Ground rail in accordance with claim 3, **characterised in that** an expansion cavity (243) is provided in the side walls (241) of the engaging groove (24).

5. Ground rail in accordance with claim 3 or claim 4, **characterised in that** the engaging base (32) is bordered by webs (35) projecting on either side of the sliding-track module (3) which hook into supporting grooves (244) running on either side of the engaging groove (24) of the rail profile (2).

6. Ground rail in accordance with any of the aforementioned claims, **characterised in that** at least two sliding-track modules are arranged on the rail profile (2), where the sliding-track modules (3) differ in length.

7. Ground rail in accordance with claim 6, **characterised in that** the lengths of the sliding-track modules (3) are evenly graduated.

8. Ground rail in accordance with any of the aforementioned claims, **characterised in that** the top surface (21) of the rail profile (2) is formed as an oblique plane.

9. Ground rail in accordance with any of the aforementioned claims, **characterised in that** the edge protector (4) embraces the end of the sliding-track module (3) in places.

10. Ground rail in accordance with claim 3, **characterised in that** a wedge-shaped sealing element (5) is fitted in at least one engaging groove (24) in the area covered by no sliding-track module (3), whose outer contour matches the outer contour of the engaging wedge of a sliding-track module (3).

11. Ground rail in accordance with any of the aforementioned claims, **characterised in that** the sliding-track module (3) has a wedge-shaped serrated engaging base (32) which can be fitted into the wedge-shaped serrated engaging groove (24) of the rail profile (2) of the ground rail (1).

12. Ground rail in accordance with any of the aforementioned claims, **characterised in that** the rail profile has at least one sliding track (23) moulded onto it, where, parallel to the moulded sliding track (23), the engaging groove (24) or engaging grooves are wedge-shaped and serrated and are arranged to receive the sliding-track module (3) which has a wedge-shaped serrated engaging base (32).

13. Ground rail in accordance with any of the aforementioned claims, **characterised in that** a sealing element is arranged with a wedge-shaped serrated cross section which can be fitted into the engaging groove (24) of the rail profile (2) of the ground rail (1).

## Revendications

1. Rail de sol (1) pour un système de battant mobile, comprenant un rail profilé (2) doté d'au moins deux glissières (3, 23) présentant un tracé parallèle pour recevoir les roulettes de chaque battant mobile, glissières dont au moins une est configurée en module à glissière (3), sachant que dans le profilé (2) a été ménagé au moins une gorge de crantage (24) dans laquelle est incorporé le module à glissière (3) présentant un pied de crantage (32), **caractérisé en ce que**
les glissières et modules à glissière (3) agencés sur le profilé (2) présentent des longueurs différentes, sachant qu'à l'extrémité d'au moins un module à glissière (3) configuré plus court que le profilé (2) est agencée une protection de bordure (4) présentant un pied de crantage (42), protection qui est incorporée avec son pied de crantage (42) dans la gorge de crantage (24) affectée au module à glissière (3), sachant que contre la protection de bordure (4) est agencé un réceptacle (41) destiné à la zone d'extrémité du module à glissière (3).

2. Rail de sol selon la revendication 1, **caractérisé en ce que** le pied de crantage (32) épouse la forme du module à glissière (3).

3. Rail de sol selon la revendication 2, **caractérisé en ce qu'**au moins une gorge de crantage (24) du profilé (2) est configurée cunéiforme et que le pied de crantage (32) du module à glissière (3) est formé par au moins une cale de crantage située dans l'alignement du module à glissière (3), sachant que les parois latérales de la gorge de crantage (24) et les parois (33) de la cale de crantage présentent une denture de crantage (34) dont les géométries s'épousent.

4. Rail de sol selon la revendication 3, **caractérisé en ce que** dans les parois latérales (241) de la gorge de crantage (24) a été ménagée une dépouille (243) pour tenir compte de la dilatation.

5. Rail de sol selon la revendication 3 ou 4, caractérisé en que le pied de crantage (32) est limité par des nervures (35) saillantes des deux côtés du module à nervures (3), nervures qui engrènent dans des rainures d'appui (244) situées des deux côtés de la gorge de crantage (24) du profilé (2).

6. Rail de sol selon l'un des revendications précédentes, **caractérisé en ce qu'**au moins deux modules à glissière ont agencés sur le profilé (2), sachant que les modules à glissière (3) agencés présentent des longueurs différentes.

7. Rail de sol selon la revendication 6, **caractérisé en ce que** les longueurs des modules à glissière (3) sont réalisées uniformément échelonnées.

8. Rail de sol selon l'une des revendications précédentes, **caractérisé en ce que** la surface couvercle (21) du profilé (2) est configurée en plan incliné.

9. Rail de sol selon l'une des revendications précédentes, **caractérisé en ce que** la protection des bordures (4) entoure localement les extrémités du module à glissière (3).

10. Rail de sol selon la revendication 3, **caractérisé en ce qu'**est incorporé, dans au moins une gorge de crantage (24), dans une zone recouverte par aucun module à glissière (3), un joint (5) cunéiforme dont le contour extérieur correspond au contour extérieur de la cale de crantage d'un module à glissière (3).

11. Rail de sol selon l'une des revendications précédentes, **caractérisé en ce que** le module à glissière (3) présente un pied de crantage (32) cunéiforme et denté qu'il est possible d'introduire dans la gorge de crantage (24) à denture cunéiforme du profilé (2) du rail de sol (1).

12. Rail de sol selon l'une des revendications précédentes, **caractérisé en ce que** le rail présente au moins une nervure à glissière (23) épousant sa forme et dont, parallèlement à la nervure à glissière (23) moulée contre, au moins une gorge de crantage (24) est cunéiforme et dentée pour recevoir le module à glissière (3) présentant un pied de crantage (32) configuré avec une denture cunéiforme.

13. Rail de sol selon l'une des revendications précédentes, **caractérisé en ce qu'**un élément d'étanchéité est agencé avec une section cunéiforme présentant une denture, section qu'il est possible d'introduire dans la gorge de crantage (24) du profilé (2) du rail de sol (1).
